# EUROPÄISCHE PATENTSCHRIFT

(11) **EP 0 026 457 B1**
(45) Veröffentlichungstag und Bekanntmachung des Hinweises auf die Patenterteilung: **19.10.1983**
(21) Anmeldenummer: 80105756.3
(22) Anmeldetag: 24.09.1980
(51) Int. Cl.: H05B 3/14, H05B 3/06, H05B 3/22

(54) **Heizeinrichtung mit Kaltleiter-Heizelement**
Heating arrangement using a P.T.C. resistance heating element
Dispositif de chauffage avec élément chauffant utilisant une résistance CTP

(30) Priorität: 28.09.1979 DE 2939505
(43) Veröffentlichungstag der Anmeldung: 08.04.1981
(73) Patentinhaber: SIEMENS AKTIENGESELLSCHAFT, 80333 München (DE)
(72) Erfinder: Kleinschmidt, Peter, Dipl.-Phys., D-8000 München 90 (DE); Meixner, Hans, Dr., D-8013 Haar (DE)

## Beschreibung

Die Erfindung bezieht sich auf eine Heizeinrichtung mit Kaltleiter-(keramischem PTC)Heizelement, wie sie im Oberbegriff des Patentanspruches 1 angegeben ist.

In DE-A-2 743 880 ist eine Heizeinrichtung mit einem optimierten Heizelement aus KaltleiterMaterial beschrieben. Das Kaltleiter-Heizelement hat dabei als wesentliches Merkmal eine Dicke von nur 0,5 bis 2 mm bei einem in relativ engem Bereich gehaltenen spezifischen elektrischen Widerstand des Kaltleiter-Materials, das zudem eine Curie-Temperatur haben muß, die wenigstens 50° C höher ist als die für die Heizeinrichtung vorgesehene Abschalttemperatur. Diese Abschalttemperatur beträgt z. B. für das Kochen von Wasser 100°C (373 K). Weiteres wichtiges Merkmal einer Heizeinrichtung nach der obengenannten DE-OS ist, daß auf beiden Seiten der Scheibe des Kaltleiter-Heizelementes möglichst gleich große Wärmeableitung vorliegt. Die gleiche Größe der Wärmeableitung auf beiden Seiten hat Vorrang vor extrem guter Wärmeableitung auf nur einer Seite.

Mit einer solchen Heizeinrichtung ist es möglich geworden, im praktischen Betrieb tatsächlich verwendbare, z. B. in Eierkochern, Kaffeemaschinen, Tauchsiedern und dergleichen einzubauende, Einrichtungen zu schaffen, die nicht nur die an sie gestellten Anforderungen bezüglich ausreichender Leistungsabgabe und sinnvoll bemessener Heiztemperatur-Begrenzung erfüllen, sondern die auch dauerhaft sind und die fortwährenden Temperaturänderungen und Temperaturspannungen im Kaltleiter-Material ohne zu Ausfall führendem Bruch der Scheiben überdauern.

Weiterer Stand der Technik zu Heizeinrichtungen mit Kaltleiter-Bauelementen, die tatsächlich in die technische Verwendung gelangen, ist in den deutschen Offe,•legungsschriften 2 806 159 und 2 816 076 enthalten.

Aus der DE-OS 2 619 242 ist eine Heizvorrichtung mit einem Halbleiter-Heizelement mit positivem Temperaturkoeffizienten bekannt, bei der das Heizelement ebenfalls eine Platte ist. Die auf und die unter dieser Platte liegenden weiteren Teile dieser Heizvorrichtung und insbesondere die notwendigen Elektrodenbleche sind in dieser Vorrichtung an dem Heizelement lediglich anliegend und als gesamtes Paket durch das Gehäuse in festem Verbund gehalten. Zur Verbindung der äußeren Anschlußdrähte mit dem Heizelement sind Anschlußeinheiten vorgesehen, deren jeweiliges Basisteil am jeweiligen Anschluß des Heizelements angelötet sein kann.

Es ist Aufgabe der vorliegenden Erfindung, eine weitere Vereinfachung für den Einbau eines Kaltleiter-Heizelements in einer Heizvorrichtung anzugeben, um einen noch weiteren Anwendungsbereich für Kaltleiter-Heizelemente erschließen zu können. Diese Vereinfachung soll auch die Anbringung der Anschlußfahnen umfassen, die ebenfalls in technologisch wenig aufwendiger Art und Weise anzubringen sein müssen.

Diese Aufgabe wird mit einer Heizeinrichtung nach dem Oberbegriff des Patentanspruchs 1 erfindungsgemäß mit den Merkmalen des Kennzeichens des Patentanspruchs 1 gelöst.

Die vorliegende Erfindung geht von der Überlegung aus, dem Hersteller von Geräten mit elektrischen Heizeinrichtungen eine solche Kaltleiter-Heizeinrichtung zur Verfügung zu stellen, die etwa vergleichsweise einem Drahtheizkörper mit dem darum befindlichen elektrisch isolierenden Körper ist. Zum Beispiel sollen bei der erfindungsgemäßen Heizeinrichtung die nach außen geführten Anschlußfahnen einen den VDE-Vorschriften entsprechenden Abstand voneinander haben, denn bei den scheibenförmigen Kaltleiter-Heizelementen haben die beiden auf den Oberseiten der Kaltleiter-Scheibe befindlichen Elektroden an sich nur einen höchstens 2 mm großen Abstand. Bei der Erfindung haben die elektrischen Anschlußfahnen des Sandwich jedoch einen ausreichend großen Abstand voneinander, ohne daß der Vorteil geringen Volumens des Kaltleiter-Heizelementes für vergleichsweise hohe Heizleistung verlorengeht.

Weitere Erläuterungen der Erfindung gehen aus der nachfolgenden, anhand der Figuren gegebenen Beschreibung eines Ausführungsbeispiels der Erfindung hervor.
Fig. 1 zeigt eine perspektivische Ansicht eines einbaufertigen erfindungsgemäßen, als elektrische Heizeinrichtung zu verwendenden Sandwich.
Fig. 2 zeigt eine Schnittdarstellung 11-11 eines Sandwich nach Fig. 1.

Aus Fig. 1 geht das Maß der Perfektion hervor, das die leichte Einbaubarkeit des Sandwich mit Kaltleiter-Heizelement ermöglicht. Mit 2 ist die in der perspektivischen Ansicht sichtbare obere Platte aus gesintertem Aluminiumoxid bezeichnet. Ein solcher Sinterkörper hat hohe mechanische Festigkeit. Mit 12 ist der Rahmen aus Kunststoffmaterial bezeichnet, mit dem eine dichte, insbesondere flüssigkeitsdichte, Verbindung zwischen der oberen und der (in der Fig. 1 nicht sichtbaren) unteren Aluminiumoxidplatte hergestellt ist.

Dieser Rahmen verläuft rund herum um den ganzen Sandwich. Mit 21 und 22 sind die Anschlußfahnen für die Zuführung der Betriebsspannung, z. B. 220 Volt Netzspannung, bezeichnet. Für diese beiden Anschlußfahnen 21 und 22 läßt sich der geforderte Mindestabstand voneinander ohne Schwierigkeiten einhalten, nachdem ein wie in Fig. 1 dargestellter Sandwich für z. B. 500 Watt Heizleistung (für eine Abschalttemperatur von z. B. 100°C) Abmessungen in der Größenordnung von 35mal 35 mm hat.

Einzelheiten des Aufbaues eines Sandwich nach Fig. 1 gehen aus der Schnittdarstellung der Fig. 2 hervor, in der mit 1 das Kaltleiter-Heizelement nach der eingangs genannten DE-OS bezeichnet ist. Mit 2 sind die obere und die untere Aluminiumoxidplatte bezeichnet. Zwischen den Plattenflächen 11 des Heizelementes 1 und der jeweiligen gegenüberliegenden Fläche der Aluminiumoxidplatten 2 befindet sich je eine Schicht 4 aus duktilem Lot. Insbesondere kommt hierfür ein Blei-Zinnlot mit vorzugsweise relativ hohem Bleigehalt, wie z. B. ein Lot mit 95,5% Pb, 2,5% Ag, 2% Sn in Frage. Dieses hat nicht nur relativ hohe Duktilität, sondern auch einen genügend weit oberhalb der Temperatur liegenden Schmelzpunkt, auf den sich das Kaltleiter-Heizelement (über seine Curie-Temperatur hinaus) maximal aufheizen kann.

Mit dem Rahmen 12 aus wärmefestem Kunststoffmaterial sind die Ränder der beiden Aluminiumoxidplatten 2 miteinander verbunden. Von Vorteil ist auch eine Herstellung des Rahmens 12 nach einem Spritzverfahren, und zwar direkt am Sandwich, wobei auch der in der Fig. 2 sichtbare Zwischenraum zwischen dem Heizelement 1 und dem Rahmen 12 praktisch vollständig ausgefüllt sein kann. Es empfiehlt sich jedoch, für das Heizelement 1 einen, wenn auch nur äußerst geringen, Raum für seitlich gerichtete thermische Ausdehnung zu belassen, sofern der Kunststoff nicht ohnehin genügend elastisch ist.

Die bereits erwähnten Schichten 4 aus einem duktilem Lot dienen nicht nur als im Prinzip an sich für eine andere Einbauart, nämlich mit Druckausübung, bekannte Elastizitätspolster, sondern die Lotschichten 4 haben hier außerdem die wichtige Funktion des mechanischen Zusammenhaltes. Das Heizelement 1 weist auf seinen Plattenseiten 11 eine ganzflächige, lötfähige Metallisierung aus z. B. Einbrennsilber auf, und auch die jeweils gegenüberliegenden Flächen der Aluminiumoxidplatten 2 sind mindestens bis zur Größe der Fläche des Heizelementes lötbar metallisiert. Eine Metallisierungsschicht für die Aluminiumoxidplatten kann z. B. ebenfalls aus Einbrennsilber oder auch z. B. aus durch Plasma-oder Flammen-Spritzen aufgebrachtes Kupfer, Aluminium, Zink bestehen.

Die Fig. 2 ist ein Schnitt gemäß 11-11 der Fig. 1, so daß in der Darstellung der Fig. 2 nur die Anschlußfahne 22 zu sehen ist. Diese ist durch den Rahmen 12 hindurchgeführt und auf der Innenseite des Sandwich mit der Metallisierung der einen Aluminiumoxidplatte 2 elektrisch verbunden. Insbesondere ist diese Anschlußfahne 22 angelötet. Hierfür kann vorgesehen sein, daß die Metallisierung der Aluminiumoxidplatte nur an der betreffenden Stelle über den Rand des Heizelementes hinausreichend ist.

In der gleichen Weise wie die Anschlußfahne 22 ist auch die in der Fig. 2 nicht sichtbare Anschlußfahne 21 angeordnet und mit der in der Fig. 2 und mit der Metallisierung der in der Fig. 2 unteren Aluminiumoxidplatte 2 elektrisch verbunden.

Für die Aluminiumoxidplatten 2 empfiehlt sich eine Dicke zwischen 0,5 und 2 mm. Eine solch geringe Dicke bewirkt nur wenig Wärmewiderstand bei ohnehin guter Wärmeleitfähigkeit des A1₂0₃.

Voranstehend ist die Verwendung von Einbrennsilber als Metallisierungsschicht 11 auf den entsprechenden Oberflächen des Kaltleiter-Heizelements 1 angegeben. Vorzugsweise wird diese Metallisierung 11 aus Einbrennsilber in der Form einer Doppelschicht hergestellt. Zunächst wird auf den mit der Metallisierung 11 zu versehenden Oberseiten der Kaltleiterscheibe 1 eine erste Schicht aus Einbrennsilber In-Ga-Ag-Legierung (Nr. E 4106, Demetron) eingebrannt. Daraufhin wird dann Silber-Einbrenntinktur . (Nr. E 4100, Demetron) auf die bereits vorhandene Einbrennsilberschicht aus In-Ga-Ag aufgetragen und wiederum eingebrannt. Diese Doppelschicht aus Einbrennsilber eignet sich hervorragend für den weiteren Lötvorgang.

Es ist festgestellt worden, daß bei Anwendung der voranstehend beschriebenen Einbrenn-Versilberung als Metallisierung 11 der Seiten der Kaltleiterscheibe 1 es erforderlich ist, nach der Durchführung der Einbrenn-Versilberung die Kaltleiterscheibe mit Metallisierungsschicht 11 zu tempern, und zwar bei Temperaturen zwischen 300° C und 400° C für die Dauer von etwa 12 Stunden (8 bis 14 Stunden). Anderenfalls - so wurde festgestellt - verliert das Kaltleitermaterial (Keramik-PTC-Material) der Scheibe 1 die starke Temperaturabhängigkeit seiner Leitfähigkeit.

## Patentansprüche

1. Heizeinrichtung mit einem plattenförmigen Kaltleiter-Heizelement, das auf seinen Plattenflächen metallisiert und als Sandwich aufgebaut ist, wobei an beiden Plattenflächen des Heizelements Platten aus gesintertem Aluminiumoxid anliegen, dadurch gekennzeichnet, daß für einen einstückigen Sandwich (Fig. 1) die den Plattenflächen (11) jeweils gegenüberliegenden Flächen der Aluminiumoxid-Platten (2) lötbar metallisiert sind, daß zwischen diesen Plattenflächen (11) und diesen metallisierten Flächen je eine Schicht (4) aus duktilem Lot vorgesehen ist, mit denen das Heizelement (1) und die Aluminiumoxid-Platten (2) ganzflächig miteinander verlötet sind, und daß die Anschlußfahnen (22, 23) mit dem Lot an die Aluminiumoxid-Platten (2) angelötet sind.

2. Heizeinrichtung nach Anspruch 1, gekennzeichnet dadurch, daß die Schicht (4) aus duktilem Lot mindestens 0,1 mm dick gehalten ist.

3. Heizeinrichtung nach Anspruch 1 oder 2, gekennzeichnet dadurch, daß die Aluminiumoxidplatten (2) über den Rand des Kaltleiter-Heizelementes (1) hinausreichend bemessen sind.

4. Heizeinrichtung nach Anspruch 1, 2 oder 3, gekennzeichnet dadurch, daß die Ränder der Aluminiumplatten (2) durch einen umlaufenden Rahmen (12) miteinander verbunden sind.

5. Heizeinrichtung nach Anspruch 4, gekennzeichnet dadurch, daß der durch die überstehenden Ränder der Aluminiumoxidplatten (2) zum Kaltleiter-Heizelement hin vorhandene Raum mit einem wärmefesten Kunststoff des Rahmens (12) ausgefüllt ist.

6. Heizeinrichtung nach Anspruch 5, gekennzeichnet dadurch, daß der Rahmen (12) durch Umspritzen mit Kunststoff hergestellt ist.

7. Heizeinrichtung nach einem der Ansprüche 1 bis 6, gekennzeichnet dadurch, daß bei Verwendung von Einbrennsilber für die Metallisierung der Plattenflächen 11 des Heizelements 1 nach dem Aufbringen der Einbrennsilberschichten die Platte 1 etwa 12 Stunden zwischen 300°C und 400° C getempert wird.

## Claims

1. A heating device having a plate-shaped cold conductor (ceramic PTC) heating element which is metallized on both its flat faces and is of sandwich formation, plates made of sintered aluminium oxide adjoining both flat faces of the heating element, characterised in that for a one-piece sandwich (Figure 1), the surfaces of the aluminium oxide plates (2), which are respectively located opposite the plate faces (11), are metallized so as to be solderable; that between the plate surfaces (11) and these metallized surfaces, a layer of ductile solder is in each case provided by means of which the heating element (1) and the aluminium oxide plates (2) are soldered to one another; and that the terminal tags (22, 23) are soldered to the aluminium oxide plates (2) by means of the solder.

2. A heating device as claimed in claim 1, characterised in that the layer (4) made from ductile solder is held at a thickness of at least 0.1 mm.

3. A heating device as claimed in claim 1 or claim 2, characterised in that the aluminium oxide plates (2) are so dimensioned as to project beyond the edges of the cold conductor heating element (1).

4. A heating device as claimed in claim 1, 2 or 3, characterised in that the edges of the aluminium plates (2) are connected to one another by a surrounding frame (12).

5. A heating device as claimed in claim 4, characterised in that the space present because of the projecting edges of the aluminium oxide plates (2) towards the cold conductor heating element, is filled with a heat-resistant synthetic resin of the frame (12).

6. A heating device as claimed in claim 5, characterised in that the frame (12) is produced by spraying round with synthetic resin.

7. A heating device as claimed in one of claims 1 to 6, characterised in that when using fired on silver for the metallization of the plate faces 11 of the heating element 1, the plate 1 is annealed at between 300°C and 400°C for approximately 12 hours after the layers of stoving silver have been applied.

## Revendications

1. Dispositif de chauffage comprenant un élément chauffant à résistance à coefficient de température positif, qui est métallisé sur ses surfaces formant plaques et qui est agencé en sandwich, des plaques en alumine frittée étant appliquées sur les deux surfaces formant plaques de l'élément chauffant, caractérisé en ce que pour un sandwich d'une seule pièce (fig. 1) les surfaces des plaques en alumine (2) qui sont respectivement en regard des surfaces formant plaques (11) sont métallisées de manière à pouvoir être brasées, en ce qu'entre ces surfaces formant plaques (11) et ces surfaces métallisées sont prévues respectivement des couches (4) en matière à braser ductile, par lesquelles l'élément chauffant (1) et les plaques en alumine (2) sont brasés l'un aux autres sur toute la surface et en ce que les barrettes de connexion (22, 23) sont brasées sur les plaques d'alumine (2) par la matière à braser.

2. Dispositif de chauffage suivant la revendication 1, caractérisé en ce que la couche (4) en matière à braser ductile est maintenue à une épaisseur d'au moins 0,1 mm.

3. Dispositif de chauffage suivant la revendication 1 ou 2, caractérisé en ce que les plaques d'alumine (2) dépassent suffisamment du bord de l'élément chauffant à résistance à coefficient de température positif (1).

4. Dispositif de chauffage suivant la revendication 1, 2 ou 3, caractérisé en ce que les bords des plaques d'alumine (2) sont reliés entre eux par un cadre (12) sans fin.

5. Dispositif de chauffage suivant les revendication 1 à 4, caractérisé en ce que l'espace disponible ménagé par les bords des plaques d'alumine (2) en saillie de l'élément chauffant à résistance à coefficient de température positif est empli d'une matière plastique du cadre (12) résistant à la chaleur.

6. Dispositif de chauffage suivant les revendications 1 à 5, caractérisé en ce que le cadre (12) est fabriqué par injection de matière plastique.

7. Dispositif de chauffage suivant les revendications 1 à 6, caractérisé en ce que, quand on utilise de la pâte d'argent cuite pour la métallisation des surfaces formant plaques (11) de l'élément chauffant (1), la plaque (1) est recuite entre 300 et 400°C pendant 12 heures environ après le dépôt des couches de pâte d'argent cuite.
